# EUROPÄISCHE PATENTSCHRIFT

(11) **EP 2 080 970 B1**
(45) Veröffentlichungstag und Bekanntmachung des Hinweises auf die Patenterteilung: **17.10.2018**
(21) Anmeldenummer: 09000171.0
(22) Anmeldetag: 08.01.2009
(51) Int. Cl.: F25D 23/00

(54) **Kühl- und/oder Gefriergerät**
Refrigeration and/or freezer device
Appareil de réfrigération et/ou de refroidissement

(30) Priorität: 16.01.2008 DE 202008000634 U
(43) Veröffentlichungstag der Anmeldung: 22.07.2009
(73) Patentinhaber: Liebherr-Hausgeräte Lienz GmbH, 9900 Lienz (AT)
(72) Erfinder: Benigni, Karl, 9781 Oberdrauburg (AT); Oberhauser, Florian, 9911 Assling (AT); Gradl, Manfred, 9781 Oberdrauburg (AT)
(74) Vertreter: Herrmann, Uwe

(56) Entgegenhaltungen:
- EP-A1- 1 384 963
- WO-A1-2008/000811
- JP-A- 6 294 570
- JP-A- 11 230 661
- KR-A- 20010 090 913

## Beschreibung

Die vorliegende Erfindung betrifft ein Kühl- und/oder Gefriergerät mit wenigstens einem Ventilator, wenigstens einem Kompressor und wenigstens einem Verflüssiger.

Bei derartigen Kühl- und/oder Gefriergeräten, insbesondere in der Ausführung mit Sockel- oder Deckenaggregat werden derzeit Ventilator, Verflüssiger und Kompressor/en in Reihe geschaltet. Dabei kann die Anordnung variabel sein, z.B. in Form einer Reihenschaltung von Kompressor, Ventilator und Verflüssiger oder in Form einer Reihenschaltung von Verflüssiger, Ventilator und Kompressor.

Die erste Variante weist den Nachteil auf, dass die abgegebene Kompressorwärme mittels des Ventilators dem Verflüssiger zugeführt wird, während bei der zweiten Variante die abgegebene Verflüssigerwärme dem Kompressor zugeführt wird. Somit weisen diese aus dem Stand der Technik bekannten Ausführungsformen, wie anhand der beiden Beispiele beschrieben, den Nachteil auf, dass die Abwärme einer oder mehrerer Komponenten auf eine weitere ebenfalls zu kühlende Komponente geführt wird.

Die WO 2008/000811 A1 offenbart ein Kühlgerät, dessen Kompressor und dessen Verflüssiger durch ein Gebläse mit Luft beaufschlagt werden.

Es ist daher die Aufgabe der vorliegenden Erfindung, ein Kühl- und/oder Gefriergerät der eingangs genannten Art dahingehend weiterzubilden, dass es die aus dem Stand der Technik bekannten Nachteile überwindet.

Die Aufgabe wird erfindungsgemäß durch ein Kühl- und/oder Gefriergerät mit den Merkmalen des Anspruchs 1 gelöst. Danach ist vorgesehen, dass ein Kühl- und/oder Gefriergerät wenigstens einen Ventilator, wenigstens einen Kompressor und wenigstens einen Verflüssiger aufweist, wobei der oder die den Ventilatoren derart angeordnet sind, dass dieser Kompressor und Verflüssiger parallel mit Luft beaufschlagen. Dadurch ergibt sich der Vorteil, dass eine Beaufschlagung einer der Komponenten mit der Abwärme der anderen Komponente(n) wirksam vermieden wird, wobei der Einsatz eines Ventilators ausreicht. Grundsätzlich können auch mehrere Ventilatoren zum Einsatz kommen, von denen wenigstens einer den oder die Verflüssiger und wenigstens einer den oder die Kompressoren mit Kühlluft beaufschlagen.

Kompressor und Verflüssiger werden mittels Umgebungsluft beaufschlagt. Dadurch ergibt sich der Vorteil, dass der Temperaturunterschied der zu kühlenden Komponenten zur Umgebung für die Wärmeabfuhr genutzt werden kann.

Es kann vorgesehen sein, dass der Ventilator, der Kompressor und der Verflüssiger als Sockelaggregat oder als Deckenaggregat ausgeführt bzw. angeordnet sind. Insbesondere bei derartigen Geräten erweist es sich aufgrund des zur Verfügung stehenden Raumes als Vorteil, z.B. nur mittels eines Ventilators sowohl Kompressor/en sowie Verflüssiger mit Kühlluft beaufschlagen zu können.

Vor dem Ventilator können ein oder mehrere Filter vorgesehen sein. Dadurch ergibt sich der Vorteil, dass die Verschmutzung z.B. des Verflüssigers verhindert/verringert werden kann. Dies wiederum trägt dazu bei, die volle Leistungsfähigkeit der Verflüssigers aufrecht zu erhalten und hilft somit, die Effizienz des Kühl- und/oder Gefriergerätes zu steigern.

Erfingdungsgemäß ist vorgesehen, dass Kompressor und Verflüssiger hinsichtlich der Luftstromführung zumindest teilweise voneinander abgetrennt angeordnet sind. Durch Abtrennungen läßt sich eine verbesserte bzw. gezielte Luftstromführung erreichen.

Erfindungsgemäß ist vorgesehen, dass eine Luftführungseinrichtung vorgesehen ist, die die Luftströmung von oder zu dem Kompressor und von oder zu dem Verflüssiger zumindest teilweise voneinander trennt. Eine derartige Luftführungseinrichtung kann dabei auch bereits entsprechende Ausnehmungen oder Aftrufnahmen für die Kompressoren, den Ventilator oder den Verflüssiger aufweisen.

Es ist vorgesehen, dass die Luftführungseinrichtung eine Luftstromführung für den Kompressor und eine Luftstromführung für den Verflüssiger sowie wenigstens einen Bypass- bzw. Verbindungskanal aufweist, der beide Luftstromführungen miteinander verbindet. Über einen derartigen Verbindungskanal kann die Verteilung des zur Kühlung verwendeten Luftstromes gezielt eingestellt werden.

Der Verflüssiger und wenigstens ein Kompressor sind stromabwärts des Ventilators angeordnet.

Der Verbindungskanal ist stromabwärts des Ventilators angeordnet. Dadurch läßt sich auf besonders einfache Weise ein Teil des Luftstromes für die Beaufschlagung der weiteren Komponenten, z.B. der Kompressoren abzweigen.

Weiterhin ist erfindungsgemäß vorgesehen, dass die Luftstromführungen jeweils über einen Einlass und einen Auslass verfügen, die derart angeordnet sind, dass die Luftströmung durch die Einlässe und durch die Auslässe parallel erfolgt.

Von Vorteil ist es, wenn die Einlässe und Auslässe derart angeordnet sind, dass die Luftströmung von den Einlässen zu den Auslässen einen gebogenen Bereich, beispielweise einen Winkelbereich von 180° überstreicht. Auch andere Kühlbereiche, wie etwa die Luftführung um 90°, etc. sind denkbar. Dadurch ergibt sich eine verbesserte Raumausnutzung, was insbesondere bei einer Ausführung mit Sockel- oder Deckenaggregat von Vorteil ist.

Besonders vorteilhaft ist es, wenn die Einlässe und Auslässe derart angeordnet sind, dass die Luftströmung über den Kompressor auf einer Außenbahn und die Luftstromführung über den Verflüssiger auf einer Innenbahn erfolgt. Auch eine umgekehrte Anordnung ist möglich. Dadurch ergibt sich die Möglichkeit, durch die dadurch entstehenden unterschiedlichen Durchsatzvolumina die Kühlleistung einzustellen und entsprechend auf die Bedürfnisse des Verflüssigers bzw. der Kompressoren abzustimmen.

Erfindungsgemäß ist vorgesehen, dass der Verbindungskanal ein Stellglied zur Durchsatzeinstellung aufweist. Mit Hilfe dieses Stellgliedes kann beispielsweise manuell oder automatisch ggf. in Abhängigkeit des tatsächlichen Kühlluftbedarfs die Verteilung der Luftströmung verändert werden, da die über den Bypass- bzw. Verbindungskanal abgezweigte Luftströmung eingestellt werden kann. Weitere Einzelheiten und Vorteile werden anhand eines in der in der Zeichnung beschriebenen Ausführungsbeispiels näher erläutert.

Die einzige Figur zeigt dabei schematisch den Sockel eines erfindungsgemäßen Kühl- und Gefriergerätes mit Sockelaggregat, der eine Luftführungseinrichtung 10 aufweist. An der unten dargestellten Stirnseite sind Einlassöffnungen 20 und 30 sowie Auslassöffnungen 22 und 32 vorgesehen. Dabei gehören die Einlass- und die Auslassöffnung 20 und 22 zu der Luftstromführung 24 des Verflüssigers 2, während die Einlass- und die Auslassöffnung 30 und 32 zu der Luftstromführung 34 der Kompressoren 5 und 6 gehören.

Stromabwärts der Einlassöffnung 20 ist ein Filter 4 angebracht, um die Verschmutzung des Verflüssigers 2 zu verringern bzw. zu verhindern und die Leistung aufrecht zu erhalten. Die gesamte durch die Einlassöffnung 20 eintretende kühle Umgebungsluft wird durch den Filter 4 insbesondere vom Staub gereinigt. Der Filter ist dabei schräg zur Einlassrichtung und stromaufwärts des Ventilators 3 angeordnet, um eine möglichst große Filteroberfläche zur Verfügung zu stellen. Dies ermöglicht eine längere Standzeit des Filters 4.

Stromabwärts des Filters 4 ist der Ventilator 3 angebracht, der den Verflüssiger 2 mit einem Primärluftstrom mit kühler Umgebungsluft 26 beaufschlagt und diese über die Einlassöffnung 20 ansaugt. Die Luft 28 tritt über die Auslassöffnung 22 wieder aus, ohne über die Kompressoren 5 und 6 geführt zu werden.

Über den Verbindungskanal 9, der stromabwärts des Ventilators 3 von der Luftströmungsführung 24 abzweigt, wird ein Teil des angesaugten Primärluftstroms zu der Luftstromführung 34 der Kompressoren 5 und 6 abgeführt. Die kühle Umgebungsluft aus dem Primärluftstrom wird somit auch auf den Kompressor 5 geführt und tritt danach erwärmt über die Auslassöffnung 32 wieder aus. Dadurch entsteht in der Luftstromführung 34 ein Sekundärluftstrom 36, der ohne Antrieb durch einen gesonderten, in der Luftstromführung 34 angeordneten Ventilator auskommt. Dieser Sekundärluftstrom 36 tritt als kühle Umgebungsluft durch die Einlassöffnung 30 ein und beaufschlagt die Kompressoren 5 und 6. Die durch den Verbindungskanal 9 in die Luftstromführung 34 eintretende Luft bewirkt in dieser eine Luftbewegung, so dass auch der stromaufwärts des Verbindungskanals 9 angeordnete Kompressor 6 mit einem kühlenden Luftstrom beaufschlagt wird.

Erfindungsgemäß wird erreicht, dass sich die Kompressoren 5 und 6 einerseits sowie der Verflüssiger 2 andererseits durch ihre Abwärme nicht beeinflussen, da die entstehende Abwärme jeweils separat abgeführt wird.

Die Luftstromführungen 24 und 34 führen die Luft um 180°, so dass die Eintritts- und Austrittsrichtung des Luftstromes parallel verläuft. Die Luftstromführung 24 des Verflüssigers 2 liegt dabei auf der Innenbahn. Grundsätzlich können zwei oder auch mehr als zwei Luftstromführungen bzw. Bahnen vorgesehen sein, auf denen sich eine oder mehrere zu kühlende Komponenten befinden. Dadurch wird eine kompakte Luftstromführung ermöglicht.

## Patentansprüche

1. Kühl- und/oder Gefriergerät mit:
einem Ventilator (3),
einem Kompressor (5, 6), und
einem Verflüssiger (2), wobei
der Ventilator (3) derart angeordnet ist, dass dieser den Kompressor (5, 6) und den Verflüssiger (2) parallel mit Luft beaufschlagt,
wobei der Verfluüssiger (2) von einem Primärlufström (26) beaufschlagt ist,
der Kompressor (5, 6) und der Verflüssiger (2) hinsichtlich der Luftstromführung zumindest teilweise voneinander abgetrennt angeordnet sind,
eine Luftführungseinrichtung (10) vorgesehen ist, die die Luftströmung von dem Kompressor (5, 6) und von dem Verflüssiger (2) zumindest teilweise voneinander trennt, und die eine zweite Luftstromführung (34) für den Kompressor (5, 6), eine erste Luftstromführung (24) für den Verflüssiger (2) sowie einen Verbindungskanal (9) aufweist, der beide Luftstromführungen (24, 34) miteinander verbindet, und
der Verflüssiger (2) und wenigstens ein Kompressor (5) stromabwärts des Ventilators (3) angeordnet sind, **dadurch gekennzeichnet, dass** die beiden Luftstromführungen (24, 34) jeweils über einen Einlass für Umgebungsluft und einen Auslass an die Umgebungsluft verfügen, die derart angeordnet sind, dass die Luftströmung durch die Einlässe (20, 30) und durch die Auslässe (22, 32) parallel erfolgt,
dass der Verbindungskanal (9) ein Stellglied zur Durchsatzeinstellung aufweistund
sich der Verbindungskanal (9) stromabwärts des Ventilators (3) von einer der Luftstromführungen (24, 34) abzweigt und ein Teil der primären Luftströmung (26) zu der zweiten Luftstromführung (34) führt, so dass diese der anderen Luftstromführung stromabwärts ihres Einlasses für Umgebungsluft zugeführt wird,
wobei das zu der zweiten Luftstromführung (34) geführte Teil der primären Luftströmung (26) einen Sekundärluftstrom (36) verursacht, der ohne Antrieb durch einen gesonderten Ventilator in der zweiten Luftstromführung (34) entsteht,
wobei der Sekundärluftstrom (36) als kühle Umgebungsluft durch die Einassöffnung (30) eintritt und einen stromaufwärts des Verbindungskanals (9) angeordneten Kompressor (6) mit einem kühlenden Luftstrom beaufschlagt.

2. Kühl- und/oder Gefriergerät nach Anspruch 1 **dadurch gekennzeichnet, dass** der Ventilator (3), der Kompressor (5, 6) und der Verflüssiger (2) als Sockelaggregate oder als Deckenaggregate angeordnet sind.

3. Kühl- und/oder Gefriergerät nach einem der vorhergehenden Ansprüche, **dadurch gekennzeichnet, dass** vor dem Ventilator (3) ein oder mehrere Filter (4) vorgesehen sind.

4. Kühl- und/oder Gefriergerät nach Anspruch 1, **dadurch gekennzeichnet, dass** die Einlässe (20, 30) und Auslässe (22, 32) derart angeordnet sind, dass die Luftströmung von den Einlässen (20, 30) hin zu den Auslässen (22, 32) einen Winkelbereich von 180° überstreicht.

5. Kühl- und/oder Gefriergerät nach Anspruch 4, **dadurch gekennzeichnet, dass** die Einlässe (20, 30) und Auslässe (22, 32) derart angeordnet sind, dass die Luftströmung über den Kompressor (5, 6) auf einer Außenbahn und die Luftströmung über den Verflüssiger (2) auf einer Innenbahn erfolgt.

## Claims

1. A refrigerator unit and/or a freezer unit, comprising:
a fan (3),
a compressor (5, 6), and
a condenser (2), wherein
the fan (3) is arranged such that it applies air to the compressor (5, 6) and to the condenser (2) in parallel,
wherein the condenser (2) is applied with a primary air flow (26),
the compressor (5, 6) and the condenser (2) are arranged at least partly separated from one another with respect to the airflow guidance,
an air guidance device (10) is provided which separates the airflow from the compressor (5, 6) and the condenser (2) at least partly from one another and has a second airflow guidance (34) for the compressor (5, 6), a first airflow guidance (24) for the condenser (2) as well as at least one connection channel (9) which connects both airflow guidances (24, 34) to one another,
the condenser (2) and at least one compressor (5, 6) are arranged downstream of the fan (3),
**characterized in that**
the two airflow guidances (24, 34) each have an inlet for ambient air and an outlet to the ambient air, which are arranged such that the airflow takes place through the inlets (20, 30) and through the outlets (22, 32) in parallel,
that the connection channel (9) has an actuator for the throughput setting, and the connection channel (9) branches off from the one of the airflow guidances (24, 34) downstream the fan (3) and a part of the primary airflow (26) leads to the second airflow guidance (34), so that this is supplied to the other air flow downstream of its inlet for ambient air,
wherein the part of the primary airflow (26) guided to the second airflow guidance (34) causes a secondary airflow (36), which is generated without being driven by a separate fan in the second airflow guidance (34),
wherein the secondary airflow (36) as cool ambient air enters through the inlet opening (30) and applies a cooling airflow to a compressor (6) arranged upstream the connection channel (9).

2. The refrigerator unit and/or a freezer unit in accordance with claim 1, **characterized in that** the fan (3), the compressor (5, 6) and the condenser (2) are arranged as base assemblies or as top assemblies.

3. The refrigerator unit and/or a freezer unit in accordance with one of the preceding claims, **characterized in that** one or more filters (4) are provided in front of the fan (3).

4. The refrigerator unit and/or a freezer unit in accordance with claim 1, **characterized in that** the inlets (20, 30) and outlets (22, 32) are arranged such that the airflow from the inlets (20, 30) to the outlets (22, 32) sweeps over an angular region of 180°.

5. A refrigerator unit and/or a freezer unit in accordance with claim 4, **characterized in that** the inlets (20, 30) and outlets (22, 32) are arranged such that the airflow over compressor (5, 6) takes place on an outer path and the airflow over the condenser (2) takes place on an inner path.

## Revendications

1. Appareil de réfrigération et/ou de refroidissement avec :
un ventilateur (3),
un compresseur (5, 6) et
un condenseur (2), ledit
ventilateur (3) étant agencé de sorte à alimenter en air parallèlement le compresseur (5, 6) et le condenseur (2),
le condenseur (2) étant alimenté en courant d'air primaire (26),
le compresseur (5, 6) et le condenseur (2) étant agencés séparément l'un de l'autre, du moins partiellement, par rapport à la distribution d'air,
un dispositif de guidage d'air (10) étant prévu qui sépare, au moins partiellement, le flux d'air du compresseur (5, 6) et du condenseur (2), et qui comporte un deuxième guide de flux d'air (34) pour le compresseur (5, 6), un guide de flux d'air (24) pour le condenseur (2) ainsi qu'un canal de liaison (9) qui relie les deux guides de flux d'air d'air (24, 34) et
le condenseur (2) et au moins un compresseur (5) étant disposés en aval du ventilateur (3),
**caractérisé en ce que**
les deux guides de flux d'air (24, 34) sont équipés d'une entrée pour l'air ambiant et d'une sortie vers l'air ambiant qui sont disposées de telle sorte que le flux d'air se fait parallèlement à travers les entrées (20, 30) et les sorties (22, 32),
**en ce que** le canal de liaison (9) est doté d'un actionneur destiné à régler le débit et
le canal de liaison (9) en aval du ventilateur (3) bifurque de l'une des guides de flux d'air (24, 34) et achemine une partie du flux d'air primaire (26) jusqu'au deuxième guide de flux d'air (34) de telle sorte que celui-ci est mené à l'autre guide de flux d'air en aval de son entrée pour l'air ambiant,
la partie du flux d'air primaire (26) guidée jusqu'au deuxième guide de flux d'air (34) provoquant un flux d'air secondaire (36) qui est généré, sans entraînement, par un ventilateur séparé dans le deuxième guide de flux d'air (34),
le flux d'air secondaire (36) entrant par l'ouverture d'entrée (30) sous forme d'air ambiant froid et alimentant un compresseur (6) disposé en amont du canal de liaison (9) en un flux d'air refroidissant.

2. Appareil de réfrigération et/ou de refroidissement selon la revendication 1, **caractérisé en ce que** le ventilateur (3), le compresseur (5, 6) et le condenseur (2) sont agencés comme des agrégats de sol ou de plafond.

3. Appareil de réfrigération et/ou de refroidissement selon l'une quelconque des revendications précédentes, **caractérisé en ce qu'**un ou plusieurs filtres (4) sont prévus devant le ventilateur (3).

4. Appareil de réfrigération et/ou de refroidissement selon la revendication 1, **caractérisé en ce que** les entrées (20, 30) et les sorties (22, 32) sont agencées de telle sorte que le flux d'air balaye entre les entrées (20, 30) et les sorties (22, 32) une plage angulaire de 180°.

5. Appareil de réfrigération et/ou de refroidissement selon la revendication 4
**caractérisé en ce que**
les entrées (20, 30) et les sorties (22, 32) sont disposées de telle sorte que le passage du flux d'air via le compresseur (5, 6) se fait sur une trajectoire extérieure et celui du flux d'air via le condenseur (2) sur une trajectoire intérieure.
